# EUROPÄISCHE PATENTSCHRIFT

(11) **EP 0 355 529 B1**
(45) Veröffentlichungstag und Bekanntmachung des Hinweises auf die Patenterteilung: **10.11.1993**
(21) Anmeldenummer: 89114442.0
(22) Anmeldetag: 04.08.1989
(51) Int. Cl.: F21M 7/00

(54) **Abgeblendeter Fahrzeugscheinwerfer nach dem Projektionsprinzip**
Dipped vehicle headlamp of the projector type
Phare-code du type projecteur

(30) Priorität: 13.08.1988 DE 3827593
(43) Veröffentlichungstag der Anmeldung: 28.02.1990
(73) Patentinhaber: Hella KG Hueck & Co., 59552 Lippstadt (DE)
(72) Erfinder: Brummel, Reinhold, D-4783 Anröchte (DE); Jackenkroll, Horst, D-4700 Hamm 3 (DE); Wagener, Dieter, D-4788 Warstein (DE); Böckeler, Franz-Josef, D-4770 Soest (DE); Buchhorn, Axel, D-4772 Bad Sassendorf (DE); Marks, Hubert, D-4787 Geseke 2 (DE); Witte, Karl, D-4780 Lippstadt (DE); Gossmann, Wolfgang, D-4708 Kamen-Methler (DE); Schnelle, Diethard, D-4782 Erwitte (DE)

(56) Entgegenhaltungen:
- EP-A- 0 275 095
- DE-A- 2 846 241
- DE-B- 1 256 795
- PATENT ABSTRACTS OF JAPAN, Band 10, Nr. 68 (P-437)[2125], 18. März 1986;& JP-A-60 208 718 (OLYMPUS KOGAKU KOGYO K.K.) 21-10-1985

## Beschreibung

Die Erfindung bezieht sich auf einen abgeblendeten Fahrzeugscheinwerfer nach dem Projektionsprinzip mit folgenden Merkmalen:
- ein aus Blech bestehendes Gestell trägt eine konvexe Linse,
- die Linse ist von der Lichtaustrittseite her in eine öffnung einer Fläche des Gestells eingesetzt und hierin befestigt,
- die die öffnung aufweisende Fläche des Gestells ist mit daran angeformten Armen starr mit einem ellipsoidförmigen Reflektor verbunden.

Ein solcher Fahrzeugscheinwerfer ist aus der DE-PS 35 16 812 bekannt. Beim Einsetzen der Linse in das Gestell wird diese von der Lichtaustrittsseite her durch die öffnung in dem Gestell hindurchgeführt und liegt mit ihrer Rückseite an nach innen gebogenen Ansätzen des Gestells an. Danach wird zwischen dem in Lichtaustrittsrichtung sich verjüngenden Randbereich der öffnung und dem umlaufenden Rand der Linse ein Sprengring eingesetzt, welcher die Linse sicher in dem Gestell festsetzt. Bei einem solchen Gestell ist nicht nur der Sprengring als zusätzliches Bauteil zum Festsetzen der Linse in dem Gestell notwendig, sondern es ist auch hierbei nicht immer sicher, daß die Linse z. B. wegen größeren Toleranzabweichungen, insbesondere bei der Dicke des Linsenrandes spielfrei in dem Gestell festgesetzt werden kann.

Aufgabe der Erfindung ist es, den im Oberbegriff des Anspruchs 1 beschriebenen Fahrzeugscheinwerfer derart zu verbessern, daß für das Festsetzen der Linse in dem Gestell kein zusätzliches Bauteil notwendig ist und dabei gewährleistet ist, daß die Linse spielfrei in dem Gestell gehalten wird. Diese Aufgabe wird nach der Erfindung dadurch gelöst, daß
- aus dem äußeren Rand der die Linse aufnehmenden Fläche des Gestells mindestens drei radiale erste und drei radiale zweite Haltelappen ausgeschnitten sind,
- die ersten und zweiten Haltelappen radial nach innen in Richtung auf das Linsenzentrum zuweisend umgebogen sind,
- die zweiten Haltelappen aus den ersten Haltelappen freigeschnitten sind,
- die ersten und die zweiten Haltelappen eine in einem Abstand zu einer Tangente des Linsenrandes parallel verlaufende Biegelinie aufweisen,
- die Biegelinie der ersten Haltelappen einen größeren Abstand zum Linsenrand aufweist als die Biegelinie der zweiten Haltelappen,
- die ersten Haltelappen mit ihren freien Ende auf dem Linsenrand aufliegen und das abgewinkelte freie Ende der zweiten Haltelappen in der Nähe der mit seiner Stirnfläche korrespondierenden Schnittkante auf den ersten Haltelappen aufliegt,
- die mit der Stirnkante der zweiten Haltelappen korrespondierende Schnittkante der ersten Haltelappen gegenüber dem Linsenrand radial nach außen hin beabstandet ist.

Bei einer solchen Lösung ist die Linse einfach und leicht montierbar, da die Linse von der Lichtaustrittsseite her in das Gestell einsetzbar ist und auch von der Lichtaustrittsseite her an diesem befestigbar ist. Nach dem Einsetzten der Linse in das Gestell werden die ersten Haltelappen soweit radial nach innen gebogen, bis ihre freien Enden etwa an dem Linsenrand anliegen. Durch die ersten Haltelappen ist jedoch die Linse nicht klapperfrei in dem Gestell gehalten, da diese nach ihrem Umbiegen um einen kleinen Betrag zurückfedern. Das Zurückfedern des jeweiligen ersten Haltelappens wird durch den zweiten Haltelappen verhindert. Der zweite Haltelappen wird ebenfalls radial nach innen gebogen, bis er auf der Außenseite des umgebogenen Endabschnitts des ersten Haltelappens aufliegt und ihn in Einsetzrichtung der Linse unter elastischer Verformung soweit durchbiegt, daß nach dem Zurückfedern des zweiten Haltelappens das freie Ende des ersten Haltelappens unter Vorspannung an dem Linsenrand anliegt. Bei einer solchen Lösung ist auch eine Linse in dem Gestell klapperfrei gehalten, wenn der Linsenrand eine unterschiedliche Dicke aufweist, da sowohl der erste als auch der zweite Haltelappen in Abhängigkeit einer vorgegebenen Kraft umgebogen werden. Hierbei ist also immer sichergestellt, daß der erste Haltelappen mit seinem freien Ende mit einem gewünschten Druck an dem Linsenrand anliegt.

Weiterhin ist es vorteilhaft, wenn die abgewinkelten Endabschnitte der ersten Haltelappen nach außen so bombiert sind, daß deren Ecken an ihrem freien Ende auf dem Linsenrand aufliegen. Bei einer solchen Lösung kann die erste Haltefeder nach dem Umbiegen der zweiten Haltelappen um einen größeren Betrag zurückfedern, ohne daß ihr freies Ende von dem Linsenrand abhebt.

Bei einer vorteilhaften Weiterbildung der Erfindung ist der zweite Haltelappen aus dem mittleren Bereich der ersten Haltelappen freigeschnitten. Bei einer anderen vorteilhaften Weiterbildung der Erfindung sind aus den beiden seitlichen Randbereichen der ersten Haltelappen jeweils ein zweiter Haltelappen freigeschnitten. Beide Lösungen sind sehr einfach und kostengünstig herstellbar. Ein weiterer Vorteil ist es, wenn die Trennlinien zwischen den ersten und zweiten Haltelappen durch Ausstanzen hergestellt sind. Dadurch reiben die Ränder der ersten und zweiten Haltelappen bei ihrem Umbiegen nicht aneinander.

Weiterhin ist es vorteilhaft, wenn die Stirnfläche der ersten Haltelappen in einem zur Linse hin offenen Kreisbogen verläuft, dessen Mittelpunkt etwa auf der Mittellinie der Linse liegt. Hierbei kann in radialer Richtung die Anlagefläche für die ersten Haltelappen am Linsenrand relativ klein sein und trotzdem ist der Festsitz der Linse in dem Gestell sicher.

Ein Ausführungsbeispiel der Erfindung ist in der Zeichnung dargestellt und zwar zeigt
Figur 1 einen vertikalen Längsschnitt entlang der optischen Achse durch die von Linse und Reflektor gebildeten optischen Einheit des Scheinwerfers,
Figur 2 eine perspektivische Ansicht des die Blende aufweisenden Gestells ohne die Linse,
Figur 3 einen Teilschnitt nach der Linie A-A durch die Haltelappen der Linse in ihrer Endstellung und
Figur 4 den Teilschnitt der Figur 3 vor dem Umbiegen eines Haltelappens.

In der Zeichnung ist ein abgeblendeter Fahrzeugscheinwerfer dargestellt, der im wesentlichen aus einem ellipsoidförmigen Reflektor (1) und einer zwischen der konvexen Linse (2) und dem Reflektor (1) angeordneten Blende (3) besteht. Die innenliegende Reflexionsfläche des Reflektors (1) bildet in seinen axialen Längsschnitten jeweils eine Halbellipse. In dem Brennpunkt der Halbellipsen ist der Brennfaden (4) der Glühlampe (5) angeordnet. Die die Helldunkelgrenze erzeugende Blendenkante (6) der Blende (3) ist im Brennort der Linse (2) angeordnet. Der ellipsoidförmige Reflektor (1) weist am Scheitel eine öffnung (7) zur Aufnahme einer kreisringförmigen Lampenfassung (8) auf. Von der Rückseite des Reflektors her ist in die Lampenfassung (8) die Glühlampe (5) eingesetzt und wird durch die Drahtfeder (9) mit ihrem radial nach außen vorspringenden Flansch gegen die Außenseite der Lampenfassung (8) gedrückt. Auf die Lampenfassung (8) ist eine aus Gummi bestehende Kappe (10) aufgesetzt.

Die Blende (3) ist mit einem aus Blech bestehenden Gestell (11) einteilig hergestellt, dessen Arme (12) fest mit dem Randbereich des Reflektors (1) verbunden sind. Zwischen den Armen (12) des Gestells weist das Gestell eine Fläche (13) zur Aufnahme der von der Lichtaustrittsseite her in das Gestell eingesetzten Linse (2) auf. Der mittlere Bereich der die Linse (2) aufnehmenden Fläche (13) ist in einem ersten Arbeitsschritt im Tiefziehverfahren zu einer kalottenförmigen Ausbauchung (3) in Richtung auf den Reflektor (1) durchgezogen. Der äußere Rand der kalottenförmigen Ausbauchung (3) ist in ihrem Durchmesser etwas kleiner als der Außendurchmesser der Linse (2). Aus dem oberen und unteren Rand der die Glühlampe (5) aufnehmenden öffnung (14) ist jeweils eine sich bis in die Seitenwandungen des Gestells (11) sich erstreckende Aussparung ausgeschnitten. Beim Tiefziehen der Blende (3) wird gleichzeitig die Auflagefläche der Linse in Richtung auf den Reflektor hin gezogen und von einer stufenförmig zum Reflektor (1) hin versetzt liegenden Kreisringfläche (15) gebildet. Nach dem Einsetzten der Linse (2) in das Gestell (11) von der Lichtaustrittseite her, werden die an den äußeren Rand der Fläche (13) angeformten ersten und zweiten Haltelappen (16 bzw. 17) mit ihren freien Endabschnitten zum Linsenzentrum hin zuneigend gebogen. In der Figur 4 der Zeichnung sind die Haltelappen soweit radial nach innen vorgebogen, daß zwischen ihnen die Linse (2) hindurchführbar ist.

Aus dem äußeren Rand der die Linse (2) aufnehmenden Fläche (13) des Gestells sind vier erste und vier zweite Haltelappen (16 bzw. 17) ausgeschnitten. Hierbei ist der zweite Haltelappen (17) aus dem mittleren Bereich des ersten Haltelappens (16) freigeschnitten. Die der Stirnkante (21) der zweiten Haltelappen (17) korrespondierende Schnittkante (22) der ersten Haltelappen ist gegenüber dem Linsenrand (20) radial nach außen hin beabstandet. Die Biegelinie (18) der ersten Haltelappen (16) und die Biegelinie (19) der zweiten Haltelappen (17) weisen einen Abstand zu einer Tangente des flanschartig nach außen vorspringenden Linsenrandes (20) auf und verlaufen zu dieser Tangente parallel. Dabei weist die Biegelinie (18) der ersten Haltelappen (16) einen größeren Abstand zum Linsenrand (20) auf als die Biegelinie (19) der zweiten Haltelappen (17). In das wie in Figur 2 und 4 dargestellte Gestell (11), welches die vorgebogenen ersten und zweiten Haltelappen (16 und 17) aufweist, ist die Linse (2) von der Lichtaustrittseite her in das Gestell (11) einsetzbar und liegt mit ihrer Rückseite an der Auflagefläche (15) an. Danach wird in einem ersten Arbeitsgang der erste Haltelappen (16) zum Linsenzentrum hingebogen bis sein freies Ende an dem Linsenrand (20) der Linse anliegt. In einem zweiten Arbeitsgang wird der zweite Haltelappen (17) zum Linsenzentrum hingebogen bis er an der Schnittkante (22) des ersten Haltelappens (16) anliegt und dabei den ersten Haltelappen soweit in Einsetzrichtung der Linse (2) hindurchbiegt, daß nach einem Zurückfedern des zweiten Haltelappens (21) der erste Haltelappen (16) noch mit einer ausreichend großen Vorspannung an dem Linsenrand (20) anliegt. Bei einer vorteilhaften Ausführungsform des ersten Haltelappens, welche in der Zeichnung nicht dargestellt ist, ist der abgewinkelte freie Endabschnitt nach außen hin bombiert. Hierbei liegen die ersten Haltelappen mit den Ecken an ihren freien Enden auf dem Linsenrand auf.

## Patentansprüche

1. Abgeblendeter Fahrzeugscheinwerfer nach dem Projektionsprinzip mit folgenden Merkmalen:
- ein aus Blech bestehendes Gestell (11) trägt eine konvexe Linse (2),
- die Linse (2) ist von der Lichtaustrittsseite her in eine öffnung einer Fläche (13) des Gestells (11) eingesetzt und hierin befestigt,
- die die öffnung (14) aufweisende Fläche (13) des Gestells (11) ist mit daran angeformten Armen (12) starr mit einem ellipsoidförmigen Reflektor (1) verbunden,
dadurch gekennzeichnet, daß
- aus dem äußeren Rand der die Linse aufnehmenden Fläche (13) des Gestells mindestens drei radiale erste und drei radiale zweite Haltelappen (16 und 17) ausgeschnitten sind,
- die ersten und zweiten Haltelappen (16 und 17) radial nach innen in Richtung auf das Linsenzentrum zuweisend umgebogen sind,
- die zweiten Haltelappen (17) aus dem ersten Haltelappen (16) freigeschnitten sind,
- die ersten und die zweiten Haltelappen (16 und 17) eine in einem Abstand zu einer Tangente des Linsenrandes (20) parallel verlaufende Biegelinie (18 bzw. 19) aufweisen,
- die Biegelinie (18) der ersten Haltelappen (16) einen größeren Abstand zum Linsenrand (20) aufweist als die Biegelinie (19) der zweiten Haltelappen (17),
- die ersten Haltelappen (16) mit ihren freien Ende auf dem Linsenrand (20) aufliegen und das abgewinkelte freie Ende der zweiten Haltelappen (17) in der Nähe der mit seiner Stirnfläche (21) korrespondierenden Schnittkante (22) auf den ersten Haltelappen (16) aufliegt,
- die mit der Stirnkante (21) der zweiten Haltelappen (17) korrespondierenden Schnittkante (22) der ersten Haltelappen (16) gegenüber dem Linsenrand (20) radial nach außen hin beabstandet ist.

2. Abgeblendeter Fahrzeugscheinwerfer nach Anspruch 1, dadurch gekennzeichnet, daß die abgewinkelten Endabschnitte der ersten Haltelappen (16) nach außen hin so blombiert sind, daß deren Ecken an ihren freien Ende auf dem Linsenrand (20) aufliegen.

3. Abgeblendeter Fahrzeugscheinwerfer nach einem der Ansprüche 1 bis 3, dadurch gekennzeichnet, daß der zweite Haltelappen (17) aus dem mittleren Bereich des ersten Haltelappens (16) freigeschnitten ist.

4. Abgeblendeter Fahrzeugscheinwerfer nach einem der Ansprüche 1 bis 3, dadurch gekennzeichnet, daß aus den beiden seitlichen Randbereichen der ersten Haltelappen (16) jeweils ein zweiter Haltelappen (17) freigeschnitten sind.

5. Abgeblendeter Fahrzeugscheinwerfer nach einem der Ansprüche 1 bis 4, dadurch gekennzeichnet, daß die Trennlinien zwischen den ersten und zweiten Haltelappen (16 und 17) durch Ausstanzen hergestellt sind.

6. Abgeblendeter Fahrzeugscheinwerfer nach einem der Ansprüche 1 bis 5, dadurch gekennzeichnet, daß die Stirnfläche der ersten Haltelappen (16) in einem zur Linse (2) hin offenen Kreisbogen verläuft, dessen Mittelpunkt etwa auf der Mittellinie der Linse (2) liegt.

## Claims

1. Dipped vehicle headlamp based on the projection principle, having the following features:
- a frame (11) consisting of sheet metal carries a convex lens (2),
- the lens (2) is inserted, from the side on which the light exits, into an opening in one face (13) of the frame (11) and fastened therein,
- the face (13) of the frame (11) that incorporates the opening (14) is rigidly joined to an ellipsoidal reflector (1) by arms (12) moulded on said frame,
characterised in that
- at least three radial first and three radial second retaining lugs (16 and 17) are cut out of the outer rim of the frame face (13) accommodating the lens,
- the first and second retaining lugs (16 and 17) are bent back radially inwards so that they point towards the centre of the lens,
- the second retaining lugs (17) have been punched out of the first retaining lug (16),
- the first and the second retaining lugs (16 and 17) incorporate a bending line (18 and 19 respectively) spaced parallel to a tangent of the lens rim (20),
- the bending line (18) of the first retaining lugs (16) is spaced further from the lens rim (20) than the bending line (19) of the second retaining lugs (17),
- the first retaining lugs (16) rest with their free ends on the lens rim (20) and the angular free end of the second retaining lugs (17) rests on the first retaining lugs (16), close to the cut edge (22) corresponding to the end face (21) of said free end,
- the cut edge (22) of the first retaining lugs (16) corresponding to the end edge (21) of the second retaining lugs (17) is spaced radially outwards with respect to the lens rim (20).

2. Dipped vehicle headlamp according to claim 1, characterised in that the angular end sections of the first retaining lugs (16) are crowned towards the outside so that the corners thereof rest with their free ends on the lens rim (20).

3. Dipped vehicle headlamp according to either of claims 1 and 2, characterised in that the second retaining lug (17) has been punched out of the central portion of the first retaining lug (16).

4. Dipped vehicle headlamp according to any of claims 1 to 3, characterised in that a second retaining lug (17) has been punched out of each of the two lateral rim portions of the first retaining lugs (16).

5. Dipped vehicle headlamp according to any of claims 1 to 4, characterised by punching out the separating lines between the first and second retaining lugs (16 and 17).

6. Dipped vehicle headlamp according to any of claims 1 to 3, characterised in that the end face of the first retaining lugs (16) extends in an arc of a circle that opens towards the lens (2), the midpoint of which arc lies roughly on the midpoint of the lens (2).

## Revendications

1. Phare anti-éblouissant de véhicule, selon le principe de projection, présentant les particularités suivantes:
- un châssis (11) réalisé en tôle, porte une lentille convexe (2),
- la lentille (2) est insérée à partir du côté de sortie de la lumière, dans une ouverture d'une surface (13) du châssis (11), et y est fixée,
- la surface (13) du châssis (11), comportant l'ouverture (14), est reliée de manière fixe à un réflecteur (1) en forme d'ellipsoïde, par l'intermédiaire de bras (12) formés sur la surface du châssis,
caractérisé
- en ce que dans le bord extérieur de la surface (13) du châssis, recevant la lentille, sont découpées au moins trois premières languettes de support radiales et trois secondes languettes de support radiales (16 et 17),
- en ce que les premières et secondes languettes de support (16 et 17) sont repliées radialement vers l'intérieur, en étant orientées dans la direction du centre de la lentille,
- en ce que les secondes languettes de support (17) sont découpées dans les premières languettes de support (16),
- en ce que les premières et les secondes languettes de support (16 et 17) présentent chacune une ligne de pliage (18 respectivement 19) s'étendant parallèlement à une tangente du bord (20) de la lentille et à distance de celle-ci,
- en ce que la ligne de pliage (18) des premières languettes de support (16) présente une distance plus grande au bord (20) de la lentille, que la ligne de pliage (19) des secondes languettes de support (17),
- en ce que les premières languettes de support (16) reposent avec leurs extrémités libres, sur le bord (20) de la lentille, et l'extrémité libre coudée des secondes languettes de support (17) repose sur les premières languettes de support (16), à proximité du bord découpé (22) correspondant à la surface frontale (21) de l'extrémité libre coudée des secondes languettes de support, et
- en ce que le bord découpé (22) des premières languettes de support (16), correspondant au bord frontal (21) des secondes languettes de support (17), est espacé radialement vers l'extérieur, du bord (20) de la lentille.

2. Phare anti-éblouissant de véhicule selon la revendication 1, caractérisé en ce que les tronçons d'extrémité coudés des premières languettes de support (16) sont bombées vers l'extérieur de manière telle, que leurs coins, à leurs extrémités libres, reposent sur le bord (20) de la lentille.

3. Phare anti-éblouissant de véhicule selon l'une des revendications 1 à 2, caractérisé en ce que la seconde languette de support (17) est découpée hors de la zone centrale de la première languette de support (16).

4. Phare anti-éblouissant de véhicule selon l'une des revendications 1 à 3, caractérisé en ce que de chacune des deux zones de bordure latérales des premières languettes de support (16), est découpée une seconde languette de support (17).

5. Phare anti-éblouissant de véhicule selon l'une des revendications 1 à 4, caractérisé en ce que les lignes de séparation entre les premières et les secondes languettes de support (16 et 17), sont réalisées par matriçage.

6. Phare anti-éblouissant de véhicule selon l'une des revendications 1 à 5, caractérisé en ce que la surface frontale des premières languettes de support (16), s'étend sur un arc de cercle ouvert en direction de la lentille (2), et dont le centre se situe sensiblement sur l'axe central de la lentille (2).
